# EUROPÄISCHE PATENTSCHRIFT

(11) **EP 1 047 986 B1**
(45) Veröffentlichungstag und Bekanntmachung des Hinweises auf die Patenterteilung: **07.07.2004**
(21) Anmeldenummer: 99958009.5
(22) Anmeldetag: 08.11.1999
(51) Int. Cl.: G05G 9/047

(54) **JOYSTICK MIT MIKROFON**
JOYSTICK WITH A MICROPHONE
MANETTE DE JEU AVEC MICROPHONE

(30) Priorität: 23.11.1998 DE 19853887
(43) Veröffentlichungstag der Anmeldung: 02.11.2000
(73) Patentinhaber: Deutsche Telekom AG, 53113 Bonn (DE)
(72) Erfinder: TRINKEL, Marian, D-52939 Hürtgenwald (DE)
(86) Internationale Anmeldenummer: PCT/EP1999/008544
(87) Internationale Veröffentlichungsnummer: WO 2000/031605

(56) Entgegenhaltungen:
- DE-U- 29 804 706
- PATENT ABSTRACTS OF JAPAN vol. 1998, no. 12, 31. Oktober 1998 (1998-10-31) & JP 10 187347 A (MITSUBISHI ELECTRIC CORP), 14. Juli 1998 (1998-07-14)

## Beschreibung

Die Erfindung betrifft einen Joystick zur Steuerung eines Computers, der zusätzlich ein Mikrofon aufweist.

Aus der DE-U-298 04 706 ist ein derartiger Joystick bekannt. Da herkömmliche Joysticks für Computer lediglich einen Joystick-Handgriff und mehrere Funktionstasten zur manuellen Eingabe von Befehlen aufweisen, die bei bestimmten Anwendung nur schwierig flüssig zu bedienen sind, kann es insbesondere bei temporeichen Spielen zu lange dauern, bis bestimmte Tasten gefunden und betätigt sind.

Deshalb wurde vorgeschlagen, im Joystick eine Sprachschnittstelle, insbesondere ein Mikrofon anzuordnen, wodurch Sprachbefehle des Benutzers aufnehmbar und in analoge Eingangssignale umwandelbar sind.
Das Mikrofon ist in einem separaten flexiblen Haltearm gelagert, um es nahe an dem Mund eines Benutzers positionierbar ist. Dieser Haltearm erzeugt als zusatzliches Bauteil zusätzliche Herstellungs- und Montagekosten.

Aufgabe der Erfindung ist es daher, einen Joystick der eingangs genannten Art so zu verbessern, daß bei einfacher Konstruktion, preiswerter Herstellbarkeit und leichter Handhabbarkeit zusätzliche Bauteile nicht erforderlich sind und dennoch eine gute Aufnahme der Sprachbefehle gewährleistet ist.

Diese Aufgabe wird erfindungsgemäß durch einen Joystick nach Anspruch 1 gelöst, Wesentlich ist dabei, daß das Mikrofon in das freie Ende des Joystick-Handgriffes integriert ist.
Hierdurch kann auf einen zusätzlichen Haltearm verzichtet werden, so daß nicht nur Kosten in Herstellung und Montage eingespart werden, sondern auch der Joystick sowohl beim Benutzen als auch bei der Lagerung besser handhabbar ist. Die Integration des Mikrofons in die Spitze des Handgriffes ist konstruktiv einfach und erlaubt eine gute Aufnahme der Sprachbefehle, da der Handgriff bei der Benutzung üblicherweise in Richtung des Kopfes des Benutzers zeigt.

Eine besonders sichere Aufnahme der Sprachbefehle kann dadurch erreicht werden, daß mindestens ein weiteres Mikrofon und eine Elektronik zur Reduzierung der Umgebungsgeräusche in das Gehäuse des Joysticks integriert ist. Derartige elektronische Schaltungen sind an sich bekannt.
Besonders vorteilhaft ist es außerdem, wenn an dem bzw. an den Mikrofon(en) Lamellen zur Bündelung der Schallwellen angeordnet sind. Derartige akustische Linsen sind von Lautsprechern bekannt.

Günstig ist es ferner, wenn ein Lautsprecher in das Gehäuse des Joysticks integriert ist. Auf diese Weise sind bestimmte akustische Effekte erzielbar, die mit einem in den Computer eingebauten oder bei dem Bildschirm plazierten Lautsprechern nicht erreicht werden können.

Eine besonders kostengünstige Ausführungsform des Joysticks kann dadurch erreicht werden, daß einzelne Teile des Joysticks die Resonanzfläche für ein Mikrophon oder fur den Lautsprecher bilden.

Für bestimmte Spiele kann der Joystick vorzugsweise auch in Form eines Flugzeugsteuergriffs oder eines Lenkrads ausgebildet sein.

Weitere Vorteile und Merkmale der Erfindung ergeben sich aus der nachfolgenden Beschreibung und den in den Zeichnungen dargestellten Ausführungsbeispielen.

Es zeigen:
- Figur 1:: Handgriff eines erfindungsgemäßen Joysticks
- Figur 2:: Ausführungsvariante eines Joysticks
- Figur 3:: weitere Ausführungsform eines Handgriffes

Der in Figur 1 gezeigte Joystick 1 hat einen Handgriff 2, der an einem nicht näher dargestellten Grundgehäuse 3 angelenkt ist. In den vorderen Bereich 4 des freien Endes 5 des Handgriffes 2 ist ein Mikrofon 6 integriert. Dabei kann das Mikrofon 6 entweder hinter einer oder mehreren Öffnungen im Inneren des freien Endes 5 oder direkt frei nach außen am freien Ende des Handgriffes 2 angebracht sein. Neben dem Mikrofon 6 sind Funktionstasten 7 zur Eingabe manueller Befehle vorgesehen.

Bei der üblicherweise angewandten Haltung des Joysticks 1 zeigt der Bereich 4 und somit auch das Mikrofon 6 zum Kopf des Benutzers, so daß die Schallwellen auf direktem Weg auf das Mikrofon 6 treffen. Das freie Ende 5 ist dabei unabhängig von der momentanen Stellung des Handgriffes 2 relativ zum Grundgehäuse 3 der am nächsten zum Mund des Benutzers gelegene Punkt des Joysticks 1.

Vor dem Mikrofon 6 sind in den Bereich 4 des freien Endes 5 mehrere Lamellen 8 angeformt, die die auftreffenden Schallwellen besonders gut bündeln und zu dem Mikrofon 6 leiten.

In einer alternativen Ausführungsform kann das Mikrofon 4' auch direkt an das freie Ende 5 des Handgriffes 2 angesetzt sein, was in der Figur 3 gestrichelt dargestellt ist.
In Figur 2 ist eine Ausführungsform eines Joysticks 1 gezeigt, bei der in dem Grundgehäuse 3 ein zweites Mikrofon 9 zur Aufnahme der Umgebungsgeräusche angeordnet ist. Durch eine an sich bekannte elektronische Differenzierungsschaltung können störende Umgebungsgeräusche damit auf ein Minimum reduziert werden.

Bei dem in Figur 3 dargestellten Joystick 1 ist eine weitere Variante dargestellt, bei der der Handgriff 2 selber oder Teilbereiche 10 davon die Membran des Mikrofons 6 bilden. So können die Produktionskosten weiter gesenkt werden, da ein vollständiges separates Mikrofon nicht mehr erforderlich ist.

## Patentansprüche

1. Joystick zur Steuerung eines Computers, mit einem Mikrofon,
**dadurch gekennzeichnet,**
**daß** das Mikrofon (6) in das freie Ende des Joystick-Handgriffes (2) integriert ist.

2. Joystick nach Anspruch 1, **dadurch gekennzeichnet,**
**daß** mindestens ein weiteres Mikrofon (9) und eine Elektronik zur Reduzierung der Umgebungsgeräusche in das Gehäuse (3) des Joysticks (1) integriert ist.

3. Joystick nach Anspruch 1 oder 2, **dadurch gekennzeichnet,**
**daß** an dem bzw. an den Mikrofonen (4, 9) Lamellen (8) zur Bündelung der Schallwellen angeordnet sind.

4. Joystick nach einem der vorherigen Ansprüche, **dadurch gekennzeichnet, daß** ein Lautsprecher in das Gehäuse (3) des Joysticks (1) integriert ist.

5. Joystick nach einem der vorherigen Ansprüche, **dadurch gekennzeichnet, daß** einzelne Teile (10) des Joysticks (1) die Resonanzfläche für ein Mikrophon oder für den Lautsprecher bilden.

6. Joystick nach einem der vorherigen Ansprüche, **dadurch gekennzeichnet, daß** er in Form eines Flugzeugsteuergriffs oder eines Lenkrads ausgebildet ist.

## Claims

1. Joystick for controlling a computer, with a microphone,
**characterized in that**
the microphone (6) is integrated into the free end of the joystick handle (2).

2. Joystick according to claim 1, **characterized in that**
at least one further microphone (9) and electronics for reducing the ambient noises are integrated into the housing (3) of the joystick (1).

3. Joystick according to claim 1 or 2, **characterized in that**
the microphone/s (4, 9) are provided with slats (8) for bundling the sound waves.

4. Joystick according to any one of the preceding claims, **characterized in that**
a loudspeaker is integrated into the housing (3) of the joystick (1).

5. Joystick according to any one of the preceding claims, **characterized in that** individual parts (10) of the joystick (1) form the resonance surface for a microphone or for the loudspeaker.

6. Joystick according to any one of the preceding claims, **characterized in that** said joystick is in the form of an aircraft control column or a steering wheel.

## Revendications

1. Joystick de commande d'un ordinateur, muni d'un microphone, **caractérisé en ce que** le microphone (6) est intégré à l'extrémité libre de la manette (2) du joystick.

2. Joystick selon la revendication 1, **caractérisé en ce qu**'au moins un autre microphone (9) et un système électronique sont intégrés dans le boîtier (3) du joystick (1) pour réduire les bruits d'environnement.

3. Joystick selon l'une des revendications 1 ou 2, **caractérisé en ce que** des lamelles sont disposées sur les microphones (4, 9) pour focaliser les ondes sonores.

4. Joystick selon l'une des revendications précédentes, **caractérisé en ce qu**'un haut parleur est intégré dans le boîtier (3) du joystick (1).

5. Joystick selon l'une des revendications précédentes, **caractérisé en ce que** différentes parties (10) du joystick (1) constituent la surface de résonance pour un microphone ou pour le haut parleur.

6. Joystick selon l'une des revendications précédentes, **caractérisé en ce qu**'il se présente sous forme d'un manche à balai d'avion ou d'un volant.
